# EUROPÄISCHE PATENTSCHRIFT

(11) **EP 3 018 274 B1**
(45) Veröffentlichungstag und Bekanntmachung des Hinweises auf die Patenterteilung: **05.06.2019**
(21) Anmeldenummer: 15190599.9
(22) Anmeldetag: 20.10.2015
(51) Int. Cl.: E05C 7/04

(54) **GEGENSCHLOSS EINES TREIBSTANGENSCHLOSSES EINER ZWEIFLÜGELIGEN TÜR**
COUNTER LOCK OF AN ESPAGNOLETTE LOCK OF A TWO-LEAF DOOR
CONTRE-SERRURE D'UNE SERRURE A ESPAGNOLETTE D'UNE PORTE A DEUX BATTANTS

(30) Priorität: 10.11.2014 DE 102014222894
(43) Veröffentlichungstag der Anmeldung: 11.05.2016
(73) Patentinhaber: Aug. Winkhaus GmbH & Co. KG, 48291 Telgte (DE)
(72) Erfinder: Apel, Lorenz, 98544 Zella-Mehlis (DE)

(56) Entgegenhaltungen:
- EP-A1- 0 976 899
- DE-A1-102004 009 973
- DE-U1-202006 001 383

## Beschreibung

Die Erfindung betrifft ein Gegenschloss eines Treibstangenschlosses einer zweiflügeligen Tür, mit einem Gegenschlosskasten, mit einem Riegelaushub und einem Fallenaushub, welche aus dem Gegenschlosskasten ausfahrbar geführt und über eine Gegennuss antreibbar sind, und mit mit dem Riegelaushub und dem Fallenaushub gekoppelten Treibstangenanschlussschiebern zur Ansteuerung von Nebenverschlüssen, wobei die Treibstangenanschlussschieber zwischen einer Schließstellung und einer Offenstellung gegensinnig zueinander geführt sind, wobei die Gegennuss in der Schließstellung die Treibstangenanschlussschieber in einem vorgesehenen Abstand zueinander abstützt, so dass bei einem versuchtem Entriegeln durch ein Verschieben der Treibstangenanschlussschieber die Gegennuss die auf die Treibstangenanschlussschieber einwirkenden Kräfte abstützt und die Treibstangenanschlussschieber ausschließlich durch Antrieb der Gegennuss verschiebbar sind.

Ein solches Gegenschloss ist beispielsweise aus der DE 10 2004 003 168 B4 als einem Standflügel zuzuordnenden Schloss bekannt. Mittels des Riegelaushubs und des Fallenaushubs wird das in einem Gangflügel angeordnete Treibstangenschloss gesteuert. Eine Drückernuss des bekannten Schlosses hat ausgehend von ihrer Drehachse V-förmig angeordnete Stellarme zur direkten Ansteuerung der Treibstangenanschlussschieber. Die Stellarme haben hierzu in Langlöchern der Treibstangenanschlussschieber geführte Führungszapfen. Nachteilig bei diesem Schloss ist, dass durch Manipulation an von dem Schloss angesteuerten Nebenschlössern oder durch Verschiebung von an den Treibstangenanschlussschiebern angeschlossenen Treibstangen die Drückernuss verdreht und damit der Riegelaushub und der Fallenaushub angesteuert werden können. Damit lassen sich Gegenschloss und Treibstangenschloss unberechtigt entriegeln.

Die DE 10 2004 009 973 A1 offenbart einen Gegenkasten für ein Paniktürschloss mit einem an der Nuss angeordneten Sperrvorsprung. Der Sperrvorsprung steht einem Sperrwiderlager eines oberen Treibstangenschiebers gegenüber. Diese Anordnung verhindert, dass bei unbetätigter Nuss die Paniktür durch Manipulation an der oberen Treibstange geöffnet wird. Weiterhin ist ein Wirbelstück vorgesehen, welches die Bewegungen des oberen mit dem unteren Treibstangenschiebers koppelt, so dass die Sperrwirkung auch bei Manipulation an der unteren Treibstange eintritt. Nachteilig bei diesem Gegenkasten ist die hohe Anzahl an Bauteilen und die Koppelung der Bewegungen über ein separates Wirbelstück.

Die DE 20 2006 001 383 U1 offenbart ein Treibriegelschloss, bei dem zwei Treibriegel jeweils Schieber aufweisen. Die Schieber sind über einen zweiarmigen Umlenkhebel miteinander gekoppelt. Die Nuss treibt die Treibriegel an und ist mit einem Schwenkhebel verbunden, welcher Teil eines Sperrgetriebes ist. Das Sperrgetriebe blockiert einen Antrieb des Treibriegels ohne Antrieb der Nuss. Das Treibriegelschloss weist damit eine hohe Anzahl an Bauteilen auf.

Weiterhin ist aus der DE 36 36 236 A1 ein solches Schloss bekannt geworden, bei dem eine Nuss einen der Treibstangenanschlussschieber ansteuert. Die beiden Treibstangenanschlussschieber sind über eine Wippe verbunden, so dass beim Antrieb eines der Treibstangenanschlussschieber der andere ebenfalls angetrieben wird. Nachteilig bei diesem Schloss ist ebenfalls, die Möglichkeit der unberechtigten Entriegelung durch Antrieb einer mit einem der Treibstangenanschlussschieber verbundenen Treibstange.

Der Erfindung liegt das Problem zugrunde, ein Gegenschloss der eingangs genannten Art so weiter zu bilden, dass es eine unberechtigte Entriegelung zuverlässig vermeidet.

Dieses Problem wird erfindungsgemäß dadurch gelöst, dass eine Verbindungslinie von Lagerungen zweier Stellarme der Gegennuss zum Antrieb der beiden Treibstangenanschlussschieber in Schließstellung parallel zur Bewegungsrichtung der Treibstangenanschlussschieber angeordnet ist.

Durch diese Gestaltung kommt es zu einer besonders einfachen Selbsthemmung des Gegenschlosses gegen ein unberechtigtes Entriegeln durch eine manuelle Verschiebung der Treibstangenanschlussschieber.

Die Gegennuss könnte beispielsweise unmittelbar in die Treibstangenanschlussschieber eingreifen. Eine vorgesehene Übersetzung der Bewegung der Gegennuss zu den Treibstangenanschlussschiebern lässt sich jedoch gemäß einer anderen vorteilhaften Weiterbildung der Erfindung einfach festlegen, wenn Antriebshebel zur Koppelung der Bewegung der Gegennuss und der Treibstangenanschlussin dem Gegenschlosskasten schwenkbar gelagert sind. Weiterhin ist die schwenkbare Gegennuss von den verschieblichen Treibstangenanschlussschiebern durch die Antriebshebel indirekt mechanisch gekoppelt. Daher weist das Gegenschloss eine besonders hohe mechanische Stabilität auf.

Zur weiteren Verhinderung der Entriegelung des Gegenschlosses über die Treibstangenanschlussschieber trägt es gemäß einer anderen vorteilhaften Weiterbildung der Erfindung bei, wenn die Bewegung der Antriebshebel mit der Gegennuss mittels der Treibstangenanschlussschieber selbsthemmend gestaltet ist. Solche Selbsthemmung kann beispielsweise nach Art einer Kniehebelanordnung erzeugt werden.

Das Gegenschloss gestaltet sich gemäß einer anderen vorteilhaften Weiterbildung der Erfindung konstruktiv besonders einfach, wenn die Antriebshebel jeweils Langlöcher zur Führung von Lagerzapfen der Gegennuss haben.

Das Gegenschloss weist eine besonders hohe Sicherheit gegen einen unberechtigten Entriegelungsversuch über die Treibstangenanschlussschieber auf, wenn die Gegennuss in Schließstellung von einem Anschlag im Gegenschlosskasten abgestützt ist und wenn eine Bewegung der Treibstangenanschlussschieber in die Offenstellung zur Drehung der Gegennuss gegen den Anschlag gerichtet ist.

Die Gegennuss ist in Schließstellung gemäß einer anderen vorteilhaften Weiterbildung der Erfindung zuverlässig in ihrer Lage gehalten, wenn eine Rückstellfeder zur Rückstellung der Gegennuss in die Schließstellung an einem Vorsprung der Gegennuss angreift. Damit ist auch sichergestellt, dass sich das Gegenschloss in Schließstellung in der Stellung befindet, in der es ausschließlich über den Antrieb der Gegennuss entriegelt werden kann.

Der Antrieb des Fallenaushubs und des Riegelaushubs gestaltet sich gemäß einer anderen vorteilhaften Weiterbildung der Erfindung konstruktiv besonders einfach, wenn der Fallenaushub und der Riegelaushub über in den jeweiligen Treibstangenanschlussschiebern angeordneten Führungsnuten geführt sind.

Für unterschiedliche Bewegungswege des Fallenaushubs und des Riegelaushubs könnten die Führungsnuten beispielsweise unterschiedlich geneigt sein. Der Fallenaushub und der Riegelaushub lassen sich jedoch gemäß einer anderen vorteilhaften Weiterbildung der Erfindung in derselben Geschwindigkeit antreiben, wenn die Führungsnut zur Führung des Fallenaushubs einen geraden, parallel zur Bewegungsrichtung des Treibstangenanschlussschiebers angeordneten Abschnitt hat.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig. 1: eine zweiflügelige Tür mit einem Treibstangenschloss,
- Fig. 2: ein Hauptschloss und ein Gegenschloss des Treibstangenschlosses aus Figur 1 im verriegelten Zustand,
- Fig. 3: das Gegenschloss aus Figur 2 beim Entriegeln,
- Fig. 4: das Gegenschloss aus Figur 2 im entriegelten Zustand.

Figur 1 zeigt eine zweiflügelige Tür mit einem Rahmen 1, in dem ein Gangflügel 2 und ein Standflügel 3 schwenkbar gelagert sind. Der Gangflügel 2 und der Standflügel 3 lassen sich mit einem Treibstangenschloss 4 im Rahmen 1 verriegeln. Das Treibstangenschloss 4 hat ein im Gangflügel 2 angeordnetes Hauptschoss 5 und ein im Standflügel 3 angeordnetes Gegenschloss 6. Das Hauptschloss 5 hat eine Handhabe 7 zur Entriegelung. Das Gegenschloss 6 hat ebenfalls eine Handhabe 8 zu seiner eigenen Entriegelung und gleichzeitigen Entriegelung des Hauptschlosses 5. Das Hauptschloss 5 und das Gegenschloss 6 steuern weitere nicht näher dargestellte Nebenschlösser 9, 10 an.

Figur 2 zeigt in einer vergrößerten Ansicht des Hauptschlosses 5 und des Gegenschlosses 6, dass ein Riegel 11 und eine Falle 12 im Hauptschloss 5 angeordnet sind und in der dargestellten Verriegelungsstellung in das Gegenschloss 6 eindringen. Zur Verdeutlichung sind in Figur 2 die Begrenzungen von Gangflügel 2 und Standflügel 3 angedeutet. Das Hauptschloss 5 hat einen Mitnehmer 13 eines nicht näher dargestellten Schließzylinders und eine Nuss 14. Die Nuss 14 ist mit der in Figur 1 dargestellten Handhabe 7 gekoppelt. Über die Nuss 14 lassen sich Riegel 11 und Falle 12 zurückziehen. Über den Mitnehmer 13 lassen sich Riegel 11 und Falle 12 ebenfalls zurückziehen.

Weiterhin kann der Riegel 11 auch mit dem Schließzylinder blockiert werden. In einem Schlosskasten 15 des Hauptschlosses 5 ist ein Treibstangenanschlussschieber 16 verschieblich geführt. Der Treibstangenanschlussschieber 16 befindet sich in der verriegelten Stellung in einer unteren Position und wird beim Verdrehen der Nuss 14 oder dem Antrieb des Mitnehmers 13 über den Schließzylinder nach oben verschoben. Dabei werden die Falle 12 über einen nicht dargestellten Wechselhebel zurückgezogen und die in Figur 1 angeordneten Nebenschlösser 9 des Gangflügels 2 angesteuert.

Der Treibstangenanschlussschieber 16 hintergreift zudem mit einem Vorsprung 17 eine Schulter 18 des Riegels 11 und blockiert damit dessen Zurückdrücken in den Schlosskasten 15 des Hauptschlosses 5. Der Riegel 11 und der Treibstangenanschlussschieber 16 sind über eine Steuerkurve 19 miteinander gekoppelt. Bei einem Verschieben des Treibstangenanschlussschiebers 16 in die obere entriegelte Position wird der Riegel 11 über die Steuerkurve 19 in den Schlosskasten 15 zurückgezogen.

Ein aus dem Riegel 11 hervorstehendes Steuerelement 20 ragt in das Gegenschloss 6 ein und steht dem Vorsprung 17 des Treibstangenanschlussschiebers 16 mit einer Rampe 21 gegenüber. Bei einem Niederdrücken des Steuerelementes 20 wird der Vorsprung 17 aus dem Bewegungsbereich der Schulter 18 gedrückt und der Riegel 11 kann in den Schlosskasten 15 zurückgedrückt werden. Dabei wird auch über die Steuerkurve 19 der Treibstangenanschlussschieber 16 des Hauptschlosses 5 in die entriegelte Stellung bewegt.

Das Gegenschloss 6 hat eine in einem Gegenschlosskasten 22 gelagerte Gegennuss 23, welche mit der Handhabe 8 des Standflügels 3 gekoppelt ist. Die Gegennuss 23 hat Stellarme 24, 25, welche an im Gegenschlosskasten 22 gelagerten Antriebshebeln 26, 27 angelenkt sind. Die Antriebshebel 26, 27 haben jeweils in Langlöchern 28, 29 von Treibstangenanschlussschiebern 30, 31 geführte Mitnehmer 32, 33. Die Treibstangenanschlussschieber 30, 31 sind mit einem Riegelaushub 34, welcher dem freien Ende des Steuerelementes 20 des Riegels 11 gegenübersteht, und einem Fallenaushub 35, welcher der Falle 12 gegenübersteht, über Führungsnuten 36, 37 gekoppelt. Da der Fallenaushub 35 über einen kleineren Weg bewegt wird als der Riegelaushub 34, hat die Führungsnut 37 des Fallenaushubs 35 einen geraden, parallel zur Bewegungsrichtung des Treibstangenanschlussschiebers 31 geführten Abschnitt 38. Weiterhin sind die Treibstangenanschlussschieber 30, 31 mit den in Figur 1 dargestellten Nebenschlössern 10 des Standflügels 3 gekoppelt. Die Antriebshebel 26, 27 haben Langlöcher 39, 40, in die auf den Stellarmen 24, 25 der Gegennuss 23 angeordnete Lagerzapfen 41, 42 eingreifen. Der Gegenschlosskasten 22 hat einen Anschlag 43 zur Abstützung eines der Stellarme 24 der Gegennuss 23. In der dargestellten Schließstellung stützt der Anschlag 43 den einen Stellarm 24 ab und verhindert eine Verdrehung der Gegennuss 23 im Uhrzeigersinn. Eine Rückstellfeder zur Rückstellung der Gegennuss 23 in die Schließstellung stützt sich an einem Vorsprung 45 der Gegennuss 23 ab.

Bei einem Antrieb der Gegennuss 23 gegen den Uhrzeigersinn werden die Stellarme 24, 25 verschwenkt und lenken die Antriebshebel 26, 27 aus. Dabei werden der Riegelaushub 34 und der Fallenaushub 35 gegen den Riegel 11 und die Falle 12 des Hauptschlosses 5 bewegt. Diese Stellung des Gegenschlosses 6 ist in Figur 3 dargestellt. Der Riegelaushub 34 drückt dabei das aus dem Riegel 11 des Hauptschlosses 5 hervorstehende Steuerelement 20 nieder. Damit wird wie oben beschrieben, die Bewegung des Riegels 11 und des Treibstangenanschlussschiebers 16 des Hauptschlosses 5 freigegeben und der Riegel 11 lässt sich in den Schlosskasten 15 des Hauptschlosses 5 zurückdrücken.

Figur 4 zeigt das Gegenschloss 6 in einer entriegelten Stellung. Hierbei ist zu erkennen, dass der Riegelaushub 34 und der Fallenaushub 35 vollständig aus dem Gegenschlosskasten 22 bis zur Begrenzung des Standflügels 3 herausgedrückt sind und die Treibstangenanschlussschieber 30, 31 aufeinander zu bewegt sind. Damit sind das Hauptschloss 5 und das Gegenschloss 6 vollständig entriegelt.

Der Antrieb der beiden Treibstangenanschlussschieber 30, 31 des Gegenschlosses 6 über die Gegennuss 23 ist selbsthemmend ausgebildet, so dass durch eine Manipulation an mit den Treibstangenanschlussschiebern 30, 31 gekoppelten Treibstangen eine Entriegelung des Gegenschlosses 6 nicht möglich ist. Hierzu befinden sich die Lagerzapfen 41, 42 der Stellarme 24, 25 in einer parallel zur Bewegungsrichtung der Treibstangenanschlussschieber 30, 31 angeordneten Linie. Die Gegennuss 23 stützt die Treibstangenanschlussschieber 30, 31 in der in Figur 2 dargestellten Schließstellung gegeneinander ab, so dass diese nicht ohne Antrieb der Gegennuss 23 aufeinander zu bewegt werden können.

## Patentansprüche

1. Gegenschloss (6) eines Treibstangenschlosses (4) einer zweiflügeligen Tür, mit einem Gegenschlosskasten (22), mit einem Riegelaushub (34) und einen Fallenaushub (35), welche aus dem Gegenschlosskasten (22) ausfahrbar geführt und über eine Gegennuss (23) antreibbar sind, und mit mit dem Riegelaushub (34) und dem Fallenaushub (35) gekoppelten Treibstangenanschlussschiebern (30, 31) zur Ansteuerung von Nebenverschlüssen (10), wobei die Treibstangenanschlussschieber (30, 31) zwischen einer Schließstellung und einer Offenstellung gegensinnig zueinander geführt sind, wobei die Gegennuss (23) in der Schließstellung die Treibstangenanschlussschieber (30, 31) in einem vorgesehenen Abstand zueinander abstützt, wodurch bei einem versuchtem Entriegeln durch ein Verschieben der Treibstangenanschlussschieber (30, 31) die Gegennuss (23) die auf die Treibstangenanschlussschieber (30, 31) einwirkenden Kräfte abstützt und die Treibstangenanschlussschieber (30, 31) ausschließlich durch Antrieb der Gegennuss (23) verschiebbar sind, **dadurch gekennzeichnet, dass** eine Verbindungslinie von Lagerungen zweier Stellarme (24, 25) der Gegennuss (23) zum Antrieb der beiden Treibstangenanschlussschieber (30, 31) in Schließstellung parallel zur Bewegungsrichtung der Treibstangenanschlussschieber (30, 31) angeordnet ist.

2. Gegenschloss nach Anspruch 1, **dadurch gekennzeichnet, dass** Antriebshebel (26, 27) zur Koppelung der Bewegung der Gegennuss (23) und der Treibstangenanschlussschieber (30, 31) in dem Gegenschlosskasten (22) schwenkbar gelagert sind.

3. Gegenschloss nach Anspruch 2, **dadurch gekennzeichnet, dass** die Bewegung der Antriebshebel (26, 27) mit der Gegennuss (23) mittels der Treibstangenanschlussschieber (30, 31) selbsthemmend gestaltet ist.

4. Gegenschloss nach Anspruch 2 oder 3, **dadurch gekennzeichnet, dass** die Antriebshebel (26, 27) jeweils Langlöcher (39, 40) zur Führung von Lagerzapfen (41, 42) der Gegennuss (23) haben.

5. Gegenschloss nach einem der Ansprüche 1 bis 4, **dadurch gekennzeichnet, dass** die Gegennuss (23) in Schließstellung von einem Anschlag (43) im Gegenschlosskasten (22) abgestützt ist und dass eine Bewegung der Treibstangenanschlussschieber (30, 31) in die Offenstellung zur Drehung der Gegennuss (23) gegen den Anschlag (43) gerichtet ist.

6. Gegenschloss nach einem der Ansprüche 1 bis 5, **dadurch gekennzeichnet, dass** eine Rückstellfeder (44) zur Rückstellung der Gegennuss (23) in die Schließstellung an einem Vorsprung (45) der Gegennuss (23) angreift.

7. Gegenschloss nach einem der Ansprüche 1 bis 6, **dadurch gekennzeichnet, dass** der Fallenaushub (35) und der Riegelaushub (34) über in den jeweiligen Treibstangenanschlussschiebern (30, 31) angeordneten Führungsnuten (36, 37) geführt sind.

8. Gegenschloss nach Anspruch 7, **dadurch gekennzeichnet, dass** die Führungsnut (37) zur Führung des Fallenaushubs (35) einen geraden, parallel zur Bewegungsrichtung des Treibstangenanschlussschiebers (31) angeordneten Abschnitt (38) hat.

## Claims

1. A counter lock (6) of a drive rod lock (4) of a double-wing door, with a double lock case (22), with a bolt retraction (34) and a latch retraction (35), which are guided in an extendable manner out of the counter lock case (22) and can be driven via a counter nut (23), and with drive rod connecting slides (30, 31) coupled with the bolt retraction (34) and the latch retraction (35) for the control of the secondary closures (10), wherein the drive rod connecting slides (30, 31) are guided in opposite directions to each other between a closed position and an open position, wherein the counter nut (23) in the closed position supports the drive rod connecting slides (30, 31) at a specified distance to each other, whereby in the case of an attempted unbolting by a displacement of the drive rod connecting slides (30, 31) the counter nut (23) supports the forces acting on the drive rod connecting slides (30, 31) and the drive rod connecting slides (30, 31) are displaceable exclusively by driving the counter nut (23), **characterized in that** a connecting line of bearings of two actuating arms (24, 25) of the counter nut (23) for driving the two drive rod connecting slides (30, 31) is arranged in the closed position parallel to the direction of movement of the drive rod connecting slides (30, 31).

2. A counter lock according to Claim 1, **characterized in that** drive levers (26, 27) for coupling the movement of the counter nut (23) and of the drive rod connecting slides (30, 31) are pivotably mounted in the counter lock case (22).

3. A counter lock according to Claim 2, **characterized in that** the movement of the drive levers (26, 27) with the counter nut (23) is designed in a self-locking manner by means of the drive rod connecting slides (30, 31).

4. A counter lock according to Claim 2 or 3, **characterized in that** the drive levers (26, 27) in each case have elongate holes (39, 40) for the guidance of bearing pins (41, 42) of the counter nut (23).

5. A counter lock according to any one of Claims 1 to 4, **characterized in that** the counter nut (23) is supported in the closed position by a stop (43) in the counter lock case (22) and that a movement of the drive rod connecting slides (30, 31) is directed into the open position for rotation of the counter nut (23) against the stop (43).

6. A counter lock according to any one of Claims 1 to 5, **characterized in that** a return spring (44) for returning the counter nut (23) to the closed position engages with a projection (45) of the counter nut (23).

7. A counter lock according to any one of Claims 1 to 6, **characterized in that** the latch retraction (35) and the bolt retraction (34) are guided via guide grooves (36, 37) arranged in the respective drive rod connecting slides (30, 31).

8. A counter lock according to Claim 7, **characterized in that** the guide groove (37) for guiding the latch retraction (35) has a straight section (38) arranged parallel to the direction of movement of the drive rod connecting slide (31)

## Revendications

1. Contre-serrure (6) d'une serrure à crémone (4) d'une porte à deux battants, avec un boîtier de contre-serrure (22), avec un actionneur de verrou (34) et un actionneur de pêne (35), qui sont guidés de façon à sortir du boîtier de contre-serrure (22) et de façon à être entraînés par l'intermédiaire d'un contre-fouillot (23), et avec des curseurs de raccordement de crémone (30, 31) couplés à l'actionneur de verrou (34) et à l'actionneur de pêne (35) pour le contrôle de fermetures secondaires (10), les curseurs de raccordement de crémone (30, 31) étant guidés entre une position de fermeture et une position d'ouverture dans des directions opposées, le contre-fouillot (23) soutenant, dans la position de fermeture, les curseurs de raccordement de crémone (30, 31) à une distance prédéterminée entre eux, ce qui permet, lors d'une tentative de déverrouillage par un coulissement des curseurs de raccordement de crémone (30, 31), de faire en sorte que le contre-fouillot (23) soutienne les forces agissant sur les curseurs de raccordement de crémone (30, 31) et que les curseurs de raccordement de crémone (30, 31) puissent être coulissés exclusivement par l'entraînement du contre-fouillot (23), **caractérisée en ce qu'**une ligne de liaison des paliers de deux bras de réglage (24, 25) du contre-fouillot (23) soit disposée parallèlement à la direction de déplacement des curseurs de raccordement de crémone (30, 31) pour l'entraînement des deux curseurs de raccordement de crémone (30, 31) vers la position de fermeture.

2. Contre-serrure selon la revendication 1, **caractérisée en ce que** des leviers d'entraînement (26, 27) sont logés de manière pivotante dans le boîtier de contre-serrure (22) pour le couplage du déplacement du contre-fouillot (23) et des curseurs de raccordement de crémone (30, 31).

3. Contre-serrure selon la revendication 2, **caractérisée en ce que** le déplacement des leviers d'entraînement (26, 27) avec le contre-fouillot (23) au moyen des curseurs de raccordement de crémone (30, 31) est autobloquant.

4. Contre-serrure selon la revendication 2 ou 3, **caractérisée en ce que** les leviers d'entraînement (26, 27) comprennent chacun des trous oblongs (39, 40) pour le guidage de tourillons (41, 42) du contre-fouillot (23).

5. Contre-serrure selon l'une des revendications 1 à 4, **caractérisée en ce que** le contre-fouillot (23) est soutenu, dans la position de fermeture, par une butée (43) dans le boîtier de contre-serrure (22) et **en ce qu'**un déplacement des curseurs de raccordement de crémone (30, 31) est dirigé, vers la position d'ouverture, pour la rotation du contre-fouillot (23) contre la butée (43).

6. Contre-serrure selon l'une des revendications 1 à 5, **caractérisée en ce qu'**un ressort de rappel (44) s'appuie contre une saillie (45) du contre-fouillot (23) pour le rappel du contre-fouillot (23) vers la position de fermeture.

7. Contre-serrure selon l'une des revendications 1 à 6, **caractérisée en ce que** l'actionneur de pêne (35) et l'actionneur de verrou (34) sont guidés par l'intermédiaire de rainures de guidage (36, 37) disposées dans les curseurs de raccordement de crémone (30, 31) correspondants.

8. Contre-serrure selon la revendication 7, **caractérisée en ce que** la rainure de guidage (37) comprend, pour le guidage de l'actionneur de pêne (35), une portion droite (38), parallèle à la direction de déplacement du curseur de raccordement de crémone (31).
